# EUROPÄISCHE PATENTSCHRIFT

(11) **EP 0 218 964 B1**
(45) Veröffentlichungstag und Bekanntmachung des Hinweises auf die Patenterteilung: **14.04.1993**
(21) Anmeldenummer: 86113190.2
(22) Anmeldetag: 25.09.1986
(51) Int. Cl.: C11D 17/04

(54) **Behältersatz zur Aufnahme unterschiedlicher Reinigungstabletten**
Set of containers for different cleaning tablets
Jeu de récipients pour tablettes de nettoyage différentes

(30) Priorität: 05.10.1985 DE 8528477 U
(43) Veröffentlichungstag der Anmeldung: 22.04.1987
(73) Patentinhaber: Roth GmbH, Bad Ems, 56130 Bad Ems (DE)
(72) Erfinder: Roth, Erich, Dipl.-Chem., D-5427 Bad Ems (DE)
(74) Vertreter: Goddar, Heinz J., Dr.

(56) Entgegenhaltungen:
- GB-A- 2 130 563
- GB-A- 2 135 981
- US-A- 4 526 305

## Beschreibung

Die Erfindung betrifft einen Behälter zur Aufnahme unterschiedlicher Reinigungsmittel in Form von Reinigungstabletten, -granulat oder -konzentrat
Die auf dem Markt befindlichen Haushaltsreiniger stellen sich heutzutage als eine für den Verbraucher verwirrende Vielzahl verschiedener Spezialreiniger in unterschiedlicher Aufmachung, Abfüllmenge und Konzentration dar. Mit zunehmendem Umweltbewußtsein ergeben sich für den Verbraucher vor allen Dingen folgende Nachteile aus der bestehenden Situation:
1. Die verwirrende Vielzahl verschiedenster Spezialreiniger führt beim Verbraucher zu Problemen hinsichtlich der richtigen Auswahl sowie der sicheren und platzsparenden Lagerung.
2. Durch die unterschiedlichen Abfüllmengen und Konzentrationen wird es dem Verbraucher erschwert, jeden Haushaltsreiniger stets richtig zu dosieren. Es kommt daher oft zu Überdosierungen, was zu einem unnötig hohen Verbrauch, und einer hierdurch auftretenden hohen Belastung des Abwassers führt.
3. Es fällt eine große Menge an oft nicht umweltfreundlich zu beseitigendem Müll an, der auch durch sein hohes Leervolumen ein Problem für die Müllkippen darstellt.

Aus der GB-A-2 130 563 ist ein Streubehälter mit unterschiedlich großen Öffnungen im Deckel bekannt.

Die DE-A-2 521 883 beschreibt einen Tablettensatz, der aus zwei Buildersalz-Tabletten und einer Detergens-Tablette besteht, die verschiedenfarbig markiert sein können.

Der Erfindung liegt die Aufgabe zugrunde, ein System von gut zu dosierenden Haushaltsreinigern zur Verfügung zu stellen, bei dessen Verwendung nur geringe Mengen von Müll anfallen.

Erfindungsgemäß wird diese Aufgabe durch mindestens zwei Behälter unterschiedlicher Kennzeichnung zur Aufnahme von mindestens je einer Reinigungstablette oder einer bestimmten Menge Reinigungsgranulat oder -konzentrat gelöst, wobei jeder Behälter mit einem Deckel verschlossen ist, der eine mindestens zwei unterschiedliche Durchflußraten ermöglichende Dosiereinrichtung aufweist.

Eine bevorzugte Ausführungsform der Erfindung sieht vor, daß die Kennzeichnung der Behälter in unterschiedlicher Form und/oder unterschiedlicher Oberflächenbeschaffenheit und/oder unterschiedlicher Farbe besteht.

Weitergehend kann vorgesehen sein, daß die Behälter zylindrisch und nach oben offen ausgebildet sind.

Eine besonders bevorzugte Ausführungsform der Erfindung zeichnet sich durch drei Behälter unterschiedlicher Kennzeichnung aus.

Weitergehend kann vorgesehen sein, daß die Kennzeichnung der Behälter durch die Farbgebung Weiß, Grün und Blau vorgenommen ist.

Die Erfindung sieht weiterhin vor, daß an mindestens einer Wand jeden Behälters eine Meßskala angebracht ist.

Eine besonders bevorzugte Ausgestaltung der Erfindung sieht vor, daß die Dosiereinrichtung mindestens zwei Dosieröffnungen verschiedener Weite aufweist.

Auch kann erfindungsgemäß vorgesehen sein, daß die Dosieröffnungen kreisrund ausgebildet sind.

Eine besonders bevorzugte Ausführungsform der Erfindung sieht vor, daß jeder Deckel eine große, eine mittlere und eine kleine Dosieröffnung aufweist.

Auch kann erfindungsgemäß vorgesehen sein, daß die Dosieröffnungen mit Gießtüllen versehen sind.

Die Erfindung sieht schließlich vor, daß die Behälter und die Deckel aus Kunststoff bestehen.

Der Erfindung liegt die überraschende Erkenntnis zugrunde, daß es möglich ist, die Fülle der verschiedenen auf dem Markt befindlichen Spezialreiniger auf zwei oder drei Grundreinigungsflüssigkeiten zurückzuführen, wobei die eine Flüssigkeit alkalisch, die andere sauer sowie eine mögliche dritte neutral eingestellt ist. Diese Reinigungsflüssigkeiten werden durch Auflösen entsprechender Reinigungstabletten in den entsprechend gekennzeichneten Behältern des erfindungsgemäßen Behältersatzes mit Wasser hergestellt. Erfindungsgemäß kann hierzu auch eine entsprechende Menge an Granulat, Konzentrat oder dgl. verwendet werden. Für jeden Verwendungszweck kann dann die jeweils geeignete Reinigungsflüssigkeit gewählt werden, wobei die Dosiereinrichtung, insbesondere die unterschiedlich weiten Dosieröffnungen im Deckel ein bequemes und genaues Dosieren ermöglichen.

Bei Verwendung dieses Reinigersystems ist nach einer Erstausstattung mit dem erfindungsgemäßen Behältersatz nur noch der Nachkauf der entsprechenden Reinigungstabletten nötig, die umweltfreundlich in Papier und Pappe verpackt sein können. Die Behälter des erfindungs-Darüberhinaus kann der erfindungsgemäße Behälter noch durch mindestens eine Reinigungstablette oder mindestens eine Granulatsorte oder Konzentratart, die durch ihre Kennzeichnung einem entsprechenden Behälter eindeutig zugeordnet werden kann. gemäßen Behältersatzes dienen zur Herstellung der Reinigungslösungen und nach Verschließen mit dem Deckel zur sicheren und platzsparenden Aufbewahrung derselben. Die Behälter des erfindungsgemäßen Behältersatzes können dabei über Jahre hinweg stets wieder verwendet werden.

Weitere Merkmale und Vorteile der Erfindung ergeben sich aus der nachfolgenden Beschreibung, in der ein Ausführungsbeispiel anhand der schematischen Zeichnungen im einzelnen erläutert ist. Dabei zeigt:
- Fig. 1: eine bevorzugte Ausführungsform des erfindungsgemäßen Behältersatzes im Querschnitt; und
- Fig. 2: eine bevorzugte Ausführungsform eines Deckels des erfindungsgemäßen Behältersatzes in der Draufsicht.

Wie Fig. 1 erkennen läßt, besteht eine bevorzugte Ausführungsform des erfindungsgemäßen Behältersatzes aus den drei Behältern 2, 4 und 6, die in der Erstausstattung mit den entsprechenden Reinigungstabletten 8, 10 und 12 beschickt und mit den Deckeln 14, 16 und 18 verschlossen sind. Die Kennzeichnung der Behälter kann durch unterschiedliche Formgebung (z.B. rund, viereckig und sechseckig), unterschiedliche Oberflächengestaltung (z.B. glatt, geriffelt und genoppt) und unterschiedliche Farbgebung (z.B. Weiß, Grün und Blau) vorgenommen werden. In Fig. 1 ist diese unterschiedliche Kennzeichnung der Behälter durch unterschiedliche Schraffierungen angedeutet.

Zur Herstellung der Reinigungsflüssigkeiten wird zunächst der Deckel (z.B. 14) vom Behälter (z.B. 2) entfernt. Handelt es sich um eine Erstausstattung, befindet sich die Reinigungstablette (z.B. 8) bereits im Behälter. Bei Wiederverwendung des Behältersatzes ist sonst die entsprechende Reinigungstablette (z.B. 8), die aufgrund ihrer Kennzeichnung (z.B. gleiche Farbe) dem jeweiligen Behälter (z.B. 2) eindeutig zugeordnet werden kann, in den Behälter (z.B. 2) zu geben. Danach wird mit Hilfe der an der Wand des Behälters (z.B. 2) angebrachten Meßskala die entsprechende Menge Wasser in den Behälter (z.B. 2) gefüllt. Dabei entsteht durch Auflösen der Reinigungstablette (z:B. 8) die gewünschte Reinigungsflüssigkeit. Schließlich wird der Behälter (z.B. 2) mit dem Deckel (z.B. 14) wieder verschlossen und kann jetzt sicher und platzsparend aufbewahrt werden.

Zur Entnahme der Reinigungsflüssigkeiten dienen die in Fig. 2 dargestellten verschieden weiten Dosieröffnungen 20, 22 und 24, die mit den Gießtüllen 26, 28 und 30 versehen sind. Auf diese Weise ist ein genaues und sauberes Dosieren der Reinigungsflüssigkeit möglich.

Eine alkalisch eingestellte Reinigungsflüssigkeit für den Küchenbereich und eine sauer eingestellte Reinigungsflüssigkeit für den Sanitärbereich decken normalerweise alle möglichen Einsatzbereiche von Haushaltsreinigern ab. Es kann aber auch noch zusätzlich ein weiterer neutral eingestellter Haushaltsreiniger (z.B. für Fußböden) vorgesehen werden. In einer bevorzugten Ausführungsform der Erfindung ist vorgesehen, den Behälter und die Tablette für die alkalisch eingestellte Reinigungsflüssigkeit Grün, für die sauer eingestellte Reinigungsflüssigkeit Blau und für eine neutral eingestellte Reinigungsflüssigkeit Weiß zu kennzeichnen. Eine eindeutige Kennzeichnung kann selbstverständlich auch mit anderen Farben und/oder auf andere Art und Weise erreicht werden.

Die in der vorstehenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

### BEZUGSZEICHENLISTE (LIST OF REFERENCE NUMERALS)

- 1:
- 2: Behälter
- 3:
- 4: Behälter
- 5:
- 6: Behälter
- 7:
- 8: Reinigungstablette
- 9:
- 10: Reinigungstablette
- 11:
- 12: Reinigungstablette
- 13:
- 14: Deckel
- 15:
- 16: Deckel
- 17:
- 18: Deckel
- 19:
- 20: große Dosieröffnung
- 21:
- 22: mittlere Dosieröffnung
- 23:
- 24: kleine Dosieröffnung
- 25:
- 26: Gießtülle
- 27:
- 28: Gießtülle
- 29:
- 30: Gießtülle

## Patentansprüche

1. Behältersatz zur Aufnahme unterschiedlicher Reinigungsmittel in Form von Reinigungstabletten, -granulat oder - konzentrat, gekennzeichnet durch mindestens zwei Behälter (2, 4, 6) unterschiedlicher Kennzeichnung zur Aufnahme von mindestens je einer Reinigungstablette (8, 10, 12) oder einer bestimmten Menge Reinigungsgranulat oder -konzentrat, wobei jeder Behälter (2, 4, 6) mit einem Deckel (14, 16, 18) verschlossen ist, der eine mindestens zwei unterschiedliche Durchflußraten ermöglichende Dosiereinrichtung aufweist.

2. Behältersatz nach Anspruch 1, dadurch gekennzeichnet, daß die Kennzeichnung der Behälter (2, 4, 6) in unterschiedlicher Form und/oder unterschiedlicher Oberflächenbeschaffenheit und/oder unterschiedlicher Farbe besteht.

3. Behältersatz nach Anspruch 2, dadurch gekennzeichnet, daß die Behälter (2, 4, 6) zylindrisch und nach oben offen ausgebildet sind.

4. Behältersatz nach Anspruch 3, gekennzeichnet durch drei Behälter (2, 4, 6) unterschiedlicher Kennzeichnung.

5. Behältersatz nach Anspruch 4,. dadurch gekennzeichnet, daß die Kennzeichnung der Behälter (2, 4, 6) durch die Farbgebung Weiß, Grün und Blau vorgenommen ist.

6. Behältersatz nach einem der vorangehenden Ansprüche, dadurch gekennzeichnet, daß an mindestens einer Wand jeden Behälters (2, 4, 6) eine Meßskala angebracht ist.

7. Behältersatz nach einem der vorangehenden Ansprüche, dadurch gekennzeichnet, daß die Dosiereinrichtung mindestens zwei Dosieröffnungen (20, 22, 24) verschiedener Weite aufweist.

8. Behältersatz nach einem der vorangehenden Ansprüche, dadurch gekennzeichnet, daß die Dosieröffnungen (20, 22, 24) kreisrund ausgebildet sind.

9. Behältersatz nach Anspruch 8, dadurch gekennzeichnet, daß jeder Deckel (14, 16, 18) eine große (20), eine mittlere (22) und eine kleine (24) Dosieröffnung aufweist.

10. Behältersatz nach einem der vorangehenden Ansprüche, dadurch gekennzeichnet, daß die Dosieröffnungen (20, 22, 24) mit Gießtüllen (26, 28, 30) versehen sind.

11. Behältersatz nach einem der vorangehenden Ansprüche, dadurch gekennzeichnet, daß die Behälter (2, 4, 6,) und die Deckel (14, 16, 18) aus Kunststoff bestehen.

12. Behältersatz nach einem der vorangehenden Ansprüche, dadurch gekennzeichnet, daß ihm Reinigungstabletten (8, 10, 12) oder Granulatsorten oder Konzentratarten beigegeben sind, die durch ihre Kennzeichnung den entsprechenden Behältern (2, 4, 6) eindeutig zugeordnet werden können.

## Claims

1. A set of containers to take different cleaning agents in the form of cleaning tablets, granules or concentrate, characterised by at least two containers (2, 4, 6) of different distinctive getups to take respectively at least one cleaning tablet (8, 10, 12) or a given quantity of cleaning granules or concentrate, each container (2, 4, 6) being closed with a lid (14, 16, 18) which has dispensing means permitting at least two different flow rates.

2. A set of containers as claimed in claim 1, characterised in that the distinctive getup of the containers (2, 4, 6) comprises differences in shape and/or surface characteristics and/or colour.

3. A set of containers as claimed in claim 2, characterised in that the containers (2, 4, 6) are cylindrical and upwardly open.

4. A set of containers as claimed in claim 3, characterised by three containers (2, 4, 6) of different distinctive getups.

5. A set of containers as claimed in claim 4, characterised in that the distinctive getup of the containers (2, 4, 6) is provided by the colour allocation white, green and blue.

6. A set of containers as claimed in any of the preceding claims, characterised in that at least one wall of each container (2, 4, 6) bears a measuring scale.

7. A set of containers as claimed in any of the preceding claims, characterised in that the dispensing means comprises at least two dispensing orifices (20, 22, 24) of different widths.

8. A set of containers as claimed in any of the preceding claims, characterised in that the dispensing orifices (20, 22, 24) are circular.

9. A set of containers as claimed in claim 8, characterised in that each lid (14, 16, 18) has a large (20), a medium (22) and a small (24) dispensing orifice.

10. A set of containers as claimed in any of the preceding claims, characterised in that the dispensing orifices (20, 22, 24) are provided with spouts (26, 28, 30).

11. A set of containers as claimed in any of the preceding claims, characterised in that the containers (2, 4, 6) and lids (14, 16, 18) are of synthetic plastic material.

12. A set of containers as claimed in any of the preceding claims, characterised in that cleaning tablets (8, 10, 12) or granule types or concentrate types are placed in them which as a result of their distinctive getup can be allocated unequivocally to the corresponding containers (2, 4, 6).

## Revendications

1. Groupe de récipients destiné à recevoir différents produits de nettoyage sous forme de pastilles, de granulés ou de concentré, caractérisé par au moins deux récipients (2, 4, 6) à caractéristiques différentes, destinés à recevoir chacun au moins une pastille de nettoyage (8, 10, 12) ou une quantité déterminée de granulés ou de concentré de nettoyage, chaque récipient (2, 4, 6) étant fermé par un couvercle (14, 16, 18) qui présente un dispositif doseur permettant au moins deux débits différents.

2. Groupe de récipients selon la revendication 1, caractérisé par le fait que la caractéristique des récipients (2, 4, 6) consiste en une forme différente et/ou un état de surface différent et/ou une couleur différente.

3. Groupe de récipients selon la revendication 2, caractérisé par le fait que les récipients (2, 4, 6) sont cylindriques et ouverts en haut.

4. Groupe de récipients selon la revendication 3, caractérisé par trois récipients (2, 4, 6) à caractéristiques différentes.

5. Groupe de récipients selon la revendication 4, caractérisé par le fait que la caractéristique des récipients est obtenue par une coloration en blanc, vert et bleu.

6. Groupe de récipients selon l'une des revendications précédentes, caractérisé par le fait que, sur au moins une paroi de chaque récipient (2, 4, 6), est appliquée une échelle de mesure.

7. Groupe de récipients selon l'une des revendications précédentes, caractérisé par le fait que le dispositif doseur présente au moins deux orifices de dosage (20, 22, 24) de section différente.

8. Groupe de récipients selon l'une des revendications précédentes, caractérisé par le fait que les orifices de dosage (20, 22, 24) sont circulaires.

9. Groupe de récipients selon la revendication 8, caractérisé par le fait que chaque couvercle (14, 16, 18) présente un grand orifice de dosage (20), un orifice moyen de dosage (22) et un petit orifice de dosage (24).

10. Groupe de récipients selon l'une des revendications précédente, caractérisé par le fait que les orifices de dosage (20, 22, 24) sont pourvus de tubulures verseuses (26, 28, 30).

11. Groupe de récipients selon l'une des revendications précédentes, caractérisé par le fait que les récipients (2, 4, 6) et les couvercles (14, 16, 18) sont en matière plastique.

12. Groupe de récipients selon l'une des revendications précédentes, caractérisé par le fait qu'il y est ajouté des pastilles de nettoyage (8, 10, 12) ou des sortes de granulés ou des genres de concentré qui, par leur caractérisation, peuvent être attribués sans ambiguïté aux récipients correspondants (2, 4, 6).
